# EUROPÄISCHE PATENTSCHRIFT

(11) **EP 0 078 775 B1**
(45) Veröffentlichungstag und Bekanntmachung des Hinweises auf die Patenterteilung: **19.03.1986**
(21) Anmeldenummer: 82810463.8
(22) Anmeldetag: 01.11.1982
(51) Int. Cl.: B21K 27/02, B21K 27/06, B21K 1/46

(54) **Maschine zum kontinuierlichen Abscheren und Kaltstauchen von Drahtmaterial**
Machine for continuously shearing off and cold-heading of wire material
Machine à tronçonner et refouler à froid un matériau en fil

(30) Priorität: 03.11.1981 CH 7004/81
(43) Veröffentlichungstag der Anmeldung: 11.05.1983
(73) Patentinhaber: Castiglioni, Albino, CH-6900 Lugano (CH)
(72) Erfinder: Castiglioni, Albino, CH-6900 Lugano (CH)
(74) Vertreter: Bottinelli, Erminio (IT)

## Beschreibung

Die vorliegende Erfindung betrifft eine Maschine zum kontinuierlichen Abscheren und Kaltstauchen von Drahtmaterial, mit einer Zuführeinrichtung für das Drahtmaterial, einer Abschervorrichtung, mit einem Schlagschlitten und einem mit Spannzangen bestückten, mit aussetzender Drehbewegung bewegtem Futter, wobei das Drahtmaterial parallel zu dem Schlagschlitten von im Gegensinn sich drehenden, mit auf dem Umfang mit Rillen versehenen Transportscheiben aussetzend transportiert und die zu transportierende Drahtlänge durch Verdrehung der Transportscheiben einstellbar ist und wobei die Transportscheiben zwangsweise angetrieben werden.

Bekannte Maschinen für die spanlose Formung der Metalle, insbesondere für das gleichzeitige Abscheren des ganzen Werkstoffquerschnitts und das Stauchen, im kalten Zustand, des abgescherten Teils bestehen allgemein aus einer grossen Anzahl von Sauteilen, deren Herstellung und Wartung im Betrieb äusserst kostenaufwendig sind.

Bei einer Maschine dieser Art ist ausserdem die Bewegung der zahlreichen, unter sich synchron arbeitenden Bauteile derart gewählt, dass aufeinanderfolgend auftretende Schwerpunktverschiebungen oder Massenwirkungen in Umkehrlagen, die als Schwingungserreger auf alle anschliessenden Bauteile der Maschine wirken, nachteilige Rahmenschwingungen bei hohem Verschleisss und geringer produktion, bewirken.

Ausserdem erweist sich als höchst nachteilig dass,beispielsweise gemäss der US-A - 30 30 642 die Längeneinstellung des zu transportierenden Drahtmaterials zu Drahtlängen führen kann weil dieses von im Gegensinn sich drehenden, mit auf dem Umfang mit Rillen versehenen, zwangsweise angetriebenen Transportscheiben aussetzend transportiert und die zu transportierende Drahtlänge durch Verdrehung der Transportscheiben einstellbar ist und eine relative Verschiebung des Drahtmaterials zu den glatten Mitnehmerflächen der Transportscheiben ungleicher Länge eintreten kann.

Gemeinsam haben die bekannten Maschinen den Nachteil,dass die dabei allgemein gewählten prinzipien nicht dazu beigetragen haben,den Ausstoss und die Qualität von fertigen Teilen jeweils sprunghaft zu vergrössern.

Die Erfindung hat sich zur Aufgabe gestellt,eine Maschine für das kontinuierliche Abscheren und Kaltstauchen von Teilen zu verwirklichen die sich insbesondere für das Stauchen von leichten Bolzen und Nieten, ausgehend von Drahtwerkstoff, eignet, bei der die Längen der getrennten Drahtstücke stets genau gleich sind und wobei die Maschine mit Organen ausgerüstet ist, welche die durch die Transportscheiben mit aussetzender Bewegung bewegte Drahtlänge absolut geradlinig und schwingungsfrei der Abscherungseinheit zuführen.

Erfindungsgemäss wird diese Aufgabe dadurch gelöst, dass die Voreinstellung der Transportscheiben durch die gegenseitige Verdrehung der radial verzahnten Stirnflächen der Transportscheiben, bzw. der zugehörigen Nabe erfolgt und dass auf dem Grund der Rillen der Transportscheiben eine enge, kreisförmige Nut eingearbeitet ist, welche schmäler ist als der Querschnitt der Rille, so dass die Rille zum zwangsweisen Mitnehmen des Drahtmaterials elastisch erweiterbar ist.

Die Erfindung wird nachstehend anhand eines Ausführungsbeispiels näher erläutert. Es zeigen:
Fig. 1 schematisch eine Anordnung der die Maschine kennzeichnenden Bauteile in Draufsicht;
Fig. 2 eine schematische Seitenansicht des in der Fig. 1 mit 1 angedeuteten Schlagschlittens;
Fig. 3 die Lagerung der Fürung des zu schneidenden und zu stauchenden Werkstoffs in der Maschine;
Fig. 4 schematisch den Antrieb und die Lagerung einer Anordnung von angetriebenen Scheiben für das Zubringen des Werkstoffes an die Trenneinheit; entsprechend der Einzelheit 1' in Fig. 1;
Fig. 5 in grösserem Massstab die teilweise Seitenansicht der Mitnehmerscheiben nach Fig. 4;
Fig. 6 einen nur auf den äusseren Umfangsbereich der Scheiben beschränkten Achsialschnitt längs der Linie VI-VI in Fig. 5, wobei der dargestellte Querschnitt der Rille etwa dem Querschnitt des zu bewegenden Werkstoffs entspricht; Fig. 7 einen teilweisen Schnitt ähnlich der Fig. 6, jedoch entlang der Linie VII-VII in Fig. 5, mit grösserem Querschnitt der Rille;
Fig. 8 in grösserem Massstab einen Schnitt ähnlich der Fig. 6fimit dem Grund der Rille im Umfang eingearbeiteter Nute;
Fig. 9 eine der Fig. 7 analoge Darstellung m1_{'} einer modifizierten Ausführungsform der Rille;
Fig. 10 eine schematische; zum Teil angebrochene Draufsicht auf die Mitnehmerscheiben gemäss den Figuren 4 und 5;
Fig. 11 eine schematische Ansicht der in Fig. 1 mit 2 angedeuteten Abschereinrichtung; in Richtung der Zuführung des Werkstoffs;
Fig. 12 eine schematische, teilweise geschnittene Darstellung der in Fig. 1 mit 2' angedeuteten Lagerung eines Nockenpaars für die schwenkbare Bewegung, in einer vertikalen Ebene, der in Fig. 1 mit 2 angedeuteten Abschervorrichtung.

Gemäss der Darstellung in Fig. 1 sind eine Zuführvorrichtung 1 für den Werkstoff, eine Abschervorrichtung 2, ein Schlagschlitten 1, und ein mit Spannzangen bestücktes, mit aussetzender Drehbewegung bewegtes Futter 31 entlang der Seiten eines U, in einer etwa horizontalen Ebene; in einem Machinengestell angeordnet und gemeinsam von nur einem Motor 4 antreibbar.

Der in pfeilrichtung (Fig. 1) in die Maschine zugeführte Werkstoff 5 in Form von Draht mit rundem Querschnitt; aus Metall; wird zunächst durch wenigstens ein in einer Ebene übereinander angeordnetes, in Gegenrichtung drehendes Scheibenpaar 6, für die Mitnahme des Drahtes, bewegt. Auf dem Umfang der Scheiben 6 ist jeweils eine Rille 7 mit halbkreisförmigem Querschnitt. eingearbeitet, so das der bei kleinem Kopfspiet der Scheiben gebildete Querschnitt der beiden halben Rillen 7 etwa dem des zu bearbeitenden runden, ggf. irgend einem polygonalen Querschnitt des Werkstoffs, entspricht.

Die Scheiben 6 sind in einem vorderen, gegen den Schlagschlitten 1 hingerichteten Endbereich über eine auf einer Welle 8 festmontierten Nabe 6' lösbar befestigt, und sind mittels Zahnrädern 9, 10 in entgegengesetztem Drehsinn antreibbar.

Wie aus dem Figuren 5 und 10 hervorgeht, ist zur Kraftübertragung, zwischen der Scheibe 6 und der zugehörigen Nabe 6', entlang dem Umfang oder eines Teils des Umfangs der anliegenden Stirnflächen eine radialgerichtete Verzahnung 6" eingearbeitet, so dass die zueinander gehörenden Scheibe und Nabe, bzw. die Scheiben unter sich, bei zusätzlicher Verwendung von nicht näher dargestellten Schrauben; winkelverschiebbar sind.

Die Antriebswellen 8 sind ausserdem in dem den Scheiben 6 gegenüberliegenden Endbereich, mit Bezug auf das Maschinengestell 11, in Pendellagern 12 spreizbar gelagert, so dass die Scheiben gegenseitig leicht abgehoben oder, für das Mitnehmen des Werkstoffs, bis zum Anliegen der Kopfteile der Scheiben gebracht werden können. Hierzu sind die in Nähe der Scheiben 6 gelegenen Lagerstellen 13 der Wellen 8 vertikal verschiebbar ausgeführt und durch eine dazwischengelegte vorgespannte Druckfeder 14 in entgegengesetzter Richtung beaufschlagt. Zur Ausübung einer der Druckfeder 14 entgegenwirkenden Kraft, bzw. einer Annäherungsbewegung der Scheiben 6, zur Erzielung eines leichten Einklemmens und dabei einer sicheren Mitnahme des Werkstoffs, übt ein z.B. hydraulisch oder pneumatisch beaufschlagter Stössel 15 auf mindestens die obere Lagerstelle 13 einen Druck aus.

Die Zuführung des Werkstoffs 5 bis in die Matrize erfolgt nicht mit gleichförmiger, sondern mit aussetzender Bewegung. Der zwangsweise erfolgende Vorschub des Drahtes 5 tangential zu den Scheiben 6 erstreckt sich jeweils nur entlang einem Teil des Umfangs der Scheiben d.h. längs einem Bogen A-B eines Sektors mit Zentriwinkel von max. a = 90° oder max. Bogen von 0,5 π, wobei dann; entlang einem drauffolgenden Bogen B-C von min,ß, 90°, oder min. 0,5n eine jegliche Mitnahme durch die Scheiben aussetzt. Auch ist vorgesehen, dass der Klemmweg denselben Teil von 360° einnimmt wie der Stillstand.

Mit Vorteil ist jedoch der jeweilige Klemmweg A-B, C-B, in einer Drehbewegung der Scheiben, geringer d.h. auf den in Fig. 10 gezeigten Bogen D-E, bzw. D'-E' beschränkt, wobei der entsprechende Zentriwinkel von y 90° d.h. 0,5 π bis auf Null Grad variierbar ist.

Die gewünschte zu transportierende Länge des für das jeweils herzustellende, gestauchte Teil erforderlichen Werkstoffs ist hiermit durch die bereits erwähnte, aufgrund der vorgesehenen Verzahnung 6" geboten en Möglichkeit der gegenseitigen Verdrehung der Scheiben, bzw. des den Draht mitnehmenden Bogens, voreinstellbar.

Diese aussetzende Mitnahme ist zeitlich übereinstimmend mit den Bewegungen der Abschervorrichtung 2, des Schlagschlittens 1, der Spannzangenroder Matrizen (30) und des die Matrizen aufnehmenden Futters (31). Zur Erzielung der vorerwähnten, aussetzenden Zuführbewegung des Werkstoffes ist die bereits erwähnte mit Vorteil in Form eines Halbkreises oder eines Keilförmigen Einschnittes 7" geformte Rille 7 entlang dem Bogen B-C der Scheiben; mit gegenüber dem Durchmesser des Werkstoffs; grösserem Querschnitt 7' ausgeführt (Fig. 7, 10), so dass jegliche Mitnahme des Werkstoffs durch die Scheiben unterbleibt.

Mit Vorteil kann im Grund der Rille 7 eine kreisringförmige, enge Nut 16 eingearbeitet werden, die schmäler ist als der Durchmesser der Rille; wobei die Rille 7 zum zwangsweisen Mitnerumen des Werkstoffs 5 elastisch erweiterbar ist.

Die aussetzende Bewegung des Werkstoffs auf seinem Weg zu der Abschervorrichtung 2, welche Bewegung mit Bezug auf die darauffolgenden Arbeitsgänge synchron verläuft, verhindert ein jegliches Ausknicken des Drahtes im Verlaufe des Aufnehmens des vorgegebenen Teilbereichs in die Matrize und beim Abscheren.

Zur Unterstützung dieses erzielten Vorteils ist unmittelbar nach seinem Austritt aus den Scheiben 6 (Fig. 3) ein Rohr 17 als Führung für den Werkstoff vorgesehen. Dabei ist ein erster Endbereich 18 des Rohrs 17; wie unten erwähnt, nahe beim Austritt des Drahtes aus den Scheiben 6 und der zweite Endbereich 19 seitlich in der in einer vertikalen Ebene schwenkbaren Abschervorrichtung 2 bzw. des Messers 24' jeweils gelenkig gelagert.

Zudem ist das Rohr 17 entlang dem ersten Endbereich 18 mit Hilfe einer vorgespannten Druckfeder 20 beaufschlagt, die sich einerseits gegen den stationären Rahmen 21, der die Scheiben 6 einschliesst, und anderseits gegen einen auf dem Rohr 17 verschiebbar gelagerten Stellring 22, abstützt.

Damit ist der Werkstoff in der Maschine absolut geradlinig und schwingungsfrei - zugeführt. Zumal die Scheiben 6 sehr nahe bei der Abschervorrichtung vorgesehen sind, resultiert die Länge des mit aussetzender Bewegung geförderten Werkstoffs sehr kurz.

Zusammenfassend kann gesagt werden, dass auch wenn Werkstoff von einer ausserhalb der Maschine angeordneten (nicht gezeigten) Rolle kontinuierlich abgewickelt wird, die erforderlichen Werkstücke, wie z.B. Bolzen und Niete, in Wirklichkeit ausgehend von einem präzis ausgerichteten Stäbchen von beschränkter Länge erhalten sind.

Die Abschereinheit 2 (Fig. 11, 12) umfasst einen Körper 23, mit einem etwa horizontal abstehenden Support 24 zur Befestigung eines Messers, und zwei gespreizte, nach unten ragende Arme 25, an deren äusseren Bereich jeweils eine Rolle 26 frei drehbar befestigt ist. Der Körper 23 ist um eine horizontal angeordnete Welle 27 frei schwenkbar und längsverschiebbar gelagert, wobei die Achse der Welle sich parallel zu einer vertikalen, die Achse des Werkstoffs 5 enthaltenden Ebene erstreckt.

Im Abstand zu der Welle 27 ist, unterhalb, eine vom Motor 4, durch Zwischenlagerung von an sich bekannten Kraftübertragungselementen unmittelbar angetriebene Welle 28 angeordnet, welche mit Bezug auf das Maschinengestell drehbar gelagert ist. Auf der Welle 28 sind 2 Nockenscheiben 29 fest angebracht, wobei die jeweiligen Krümmungsmittelpunkte der Nockenfläcken derart vorgesehen sind, dass die vorerwähnten Rollen 26 auf den Nockenflächen zwangsweise geführt, bzw. auf diesen im wesentlichen spielfrei abrollen, und damit dem Messer die erforderliche Schwenkbewegung für das Abscheren des ganzen Werkstoffquerschnitts erteilen.

Dabei liegen die Achsen der Rollen 26 auf einem Kreisbogen 26', dessen Mittelpunkt die Achse der Welle 27 darstellt.

Das abgescherte, bereits von der zugehörigen Matrize 30 aufgenommene Teilstück, wobei eine Mehrzahl Matrizen in einem mit aussetzender Bewegung drehbaren Futter 31 angeordnet sind, erfährt anschliessend die erforderliche Kaltverformung durch Stauchen. Dabei erfolgt die aussetzende Bewegung des Futters 31 in Uebereinstimumung mit sämtlichen, andern Bauteilen 1, 1', 2, 2' und dies mit Hilfe einer mehrgängigen Schnecke 31'.

Für die Kaltverformung dient der bereits angedeutete Schlagschlitten 1, welcher parallel zu dem angeführten Werkstoff hin und herverschiebbar ist. Diese Verschiebung erfolgt durch einen exzentrisch angeordneten, unmittelbar vom Motor bewegten Zapfen 32 und Kurbel 33, dessen Kopfstück 34 in einer durch einen Passkeil 35 spielfrei einstellbaren Pfanne 36 schwenkbar gelagert ist. Auf der dem Futter zugewandten Stirnseite des Schlagschlitten; 1 sind in einem Halter 37 die in den Zeichnungen nicht näher gezeigten Stempel zum Anstauchen und zum Stauchen angebracht.

Schlussendlich erfolgt in an sich bekannter Weise das Ausstossen des fertigen Teils aus der Matrize.

## Patentansprüche

1. Maschine zum kontinuierlichen Abscheren und Kaltstauchen von Drahtmaterial (5), mit einer Zuführeinrichtung (1') für das Drahtmaterial, einer Abschervorrichtung (2), mit einem Schlagschlitten (1) und einem mit Spannzangen bestückten, mit aussetzender Drehbewegung bewegtem Futter (31), wobei das Drahtmaterial (5) parallel zu dem Schlagschlitten (1) von im Gegensinn sich drehenden, mit auf dem Umfang mit Rillen (7) versehenen Transportscheiben (6) aussetzend transportiert und die zu transportierende Drahtlänge durch Verdrehung der Transportscheiben (6) einstellbar ist und wobei die Transportscheiben (6) zwangsweise (9, 10) angetrieben werden, dadurch gekennzeichnet, daß die Voreinstellung der Transportscheiben (6) durch die gegenseitige Verdrehung der radial verzahnten Stirnflächen (6") der Transportscheiben (6), bzw. der zugehörigen Nabe (6') erfolgt und daß auf dem Grund der Rillen (7) der Transportscheiben (6) eine enge, kreisförmige Nut (16) eingearbeitet ist, welche schmäler ist als der Querschnitt der Rille (7), so daß die Rille (7) zum zwangsweisen Mitnehmen des Drahtmaterials (5) elastisch erweiterbar ist (Fig. 8).

2. Maschine nach Anspruch 1, dadurch gekennzeichnet, daß in einer Drehbewegung der Transportscheiben (6) der Vorschub des Drahtmaterials (5) denselben Teil von 360° einnimmt wie der für das Aussetzen der Bewegung des Drahtmaterials (5).

3. Maschine nach Anspruch 1, dadurch gekennzeichnet, daß unmittelbar nach dem Austritt des Drahtmaterials (5) aus den Scheiben (6) ein Rohr (17) als Führung desselben vorliegt, welches Rohr mit einem ersten, nahe beim Austritt des Drahtmaterials (5) aus den Scheiben (6) vorliegenden Endbereich (18) gegen einen stationären, die Scheiben (6) umschließenden Rahmen (21) und mit dem anderen Endbereich (19) seitlich in dem in einer vertikalen Ebene schwenkbaren Messer (24') gelenkig gelagert ist, und daß das Rohr (17) außerdem in achsialer Richtung durch eine vorgespannte Druckfeder (20) beaufschlagt und gegen das schwenkbare Messer (24') angedrückt wird.

4. Maschine nach Anspruch 3, dadurch gekennzeichnet, daß zum absolut geradlinigen und schwingungsfreien Zuführen des Drahtmaterials (5) bis in das Futter (31) die Transportscheiben (6) sehr nahe bei der Abschervorrichtung (2, 24') vorgesehen sind und daß dabei die freie Länge des mit aussetzender Bewegung zwangsweise geförderten - Drahtmaterials (5) sehr kurz ist.

5. Maschine nach Anspruch 1, dadurch gekennzeichnet, daß der Schlitten (1) durch einen Kurbelzapfen (32) und eine Kurbel (33) hin- und herverschiebbar ist.

6. Maschine nach den Ansprüchen 1 und 2, dadurch gekennzeichnet, daß der Anpreßdruck der Scheiben (6) bzw. der Rillen (7) gegen das zu fördernde Drahtmaterial (5) durch einen mit Vorteil hydraulisch oder pneumatisch beaufschlagten Stössel (15) einstellbar ist.

7. Maschine nach den Ansprüchen 1 und 2, dadurch gekennzeichnet, daß die Scheiben (6) und ihre Lagerstellen (13) in einem stationären Rahmen (21) untergebracht sind, welcher Rahmen in den hin- und herbewegten Schlitten (1) hineinragt.

8. Maschine nach den Ansprüchen 1 und 2, dadurch gekennzeichnet, daß die Achsen von Rollen (26) der Abschereinheit (2) auf einem Kreisbogen liegen, dessen Mittelpunkt die Achse einer Welle (27) darstellt, auf welcher die Abschereinheit (2) schwenkbar gelagert ist, und daß demselben Kreisbogen die Achse einer Nockenscheiben (29) tragenden Welle (28) zugehörig ist (Fig. 10).

9. Maschine nach Anspruch 1, dadurch gekennzeichnet, daß die aussetzende Bewegung des Futters (31) durch eine mehrgängige Schnecke (31') erfolgt.

## Claims

1. A machine for the continuous cutting and cold upsetting of wire material (5) having a feed device (1') for the wire material, a cutting device (2), with a striking carriage (1) and a chuck (31) moved with intermittent rotation provided with gripping collets whereby the wire material (5) is conveyed intermittently parallel to the striking carriage (1) from conveyor pulleys (6) provided with grooves (7) on the periphery rotating in contrary direction and the length of wire to be conveyed is adjustable by rotation of the conveyor pulleys (6) and whereby the conveyor pulleys (6) are driven forcibly (9, 10), characterised in that the preadjustment of the conveyor pulleys (6) is effected by the mutual rotation of the radially toothed front faces (6") the conveyor pulleys (6) and of the appertaining hub (6') and that on the base of the grooves (7) of the conveyor pulleys (6) a narrow, circular furrow (16) is machined which is narrower than the cross- section of the groove (7) so that the groove (7) for the forcible taking along of. the wire material (5) is elastically widenable (Fig. 8).

2. A machine according to Claim 1, characterised in that in one rotation of the conveying pulleys (6) the advance of the wire material (5) takes the same part of 360° as that for the suspending of the movement of the wire material (5).

3. A machine according to Claim 1, characterised in that directly after the ejection of the wire material (5) from the pulleys (6) there is a tube (17) as guide for same, which tube with a first end area (18) present close to the outlet of the wire material (5) from the pulleys (6) is articularly mounted against a stationary frame (21) surrounding the pulleys (6) and with the other end area (19) laterally in the knife (24') pivotable in a vertical plane and that the tube (17) in addition is contacted in axial direction by a pretensioned compression spring (20) and pressed against the pivotable knife (24').

4. A machine according to Claim 3, characterised in that for the absolutely rectilinear and vibration free feeding of the wire material (5) into the chuck (31), the conveyor pulleys (6) are provided very close to the cutting device (2, 24') and that thereby the free length of the wire material (5) supplied forcibly with intermittent movement is very short.

5. A machine according to Claim 1, characterised in that the carriage (1) is movable to and fro by means of a crank journal (32) and a crank (33).

6. A machine according to Claims 1 and 2, characterised in that the pressing pressure of the pulleys (6) and the grooves (7) against the wire material (5) to be supplied is adjustable by means of a plunger (15) struck advantageously hydraulically or pneumatically.

7. A machine according to Claims 1 and 2, characterised in that the pulleys (6) and their bearing places (13) are accommodated in a stationary frame (21) which frame projects into the carriage (1) moved to and fro.

8. A machine according to Claims 1 and 2, characterised in that the axes of rollers (26) of the cutting unit (2) lie on an arc of a circle the centre point of which represents the axis of a shaft (27) on which the cutting unit (2) is pivotally mounted and that the axis of a shaft (28) carrying cam plates (29) appertains to the same arc of a circle (Figg. 11, 12).

9. A machine according to Claim 1, characterised in that the intermittent movement of the chuck (31) is effected by means of a multiple worm wheel conveyor (31¹).

## Revendications

1. Machine à tronçonner et refouler à froid en continu un matériau en fil (5) avec un dispositif d'amenée (1') pour le matériau en fil, un dispositif de tronçonnage (2), avec un chariot de frappe (1) et un manchon (31) à mouvement de rotation intermittent équipé de mâchoires de serrage, le matériau en fil (5) étant transporté de façon intermittente parallèlement au chariot de frappe (1) par des disques de transport (6) tournant en sens inverses et, présentant une gorge (7) sur leur périphérie et la longueur de fil à transporter étant réglable par rotation relative des disques de transport (6) qui sont entraînés de façon - impérative (9, 10), caractérisée en ce que le préréglage des disques de transport (6) s'effectue par rotation relative des faces à dentures radiales (6") des disques de transport (6) et des moyeux associés (6') et qu'au fond des gorges (7) des disques de transport (6) on a usine une fente mince circulaire (16) qui est plus étroite que la section transversale de la gorge (7) de sorte que la gorge (7) peut s'élargir élastiquement (figure 8) pour l'entrainement impératif du matériau en fil (5).

2. Machine selon la revendication 1, caractérisée en ce que dans un mouvement de rotation des disques de transport (6) l'amenée du matériau filiforme (5) occupe la même fraction de 360° que celle pour l'interruption du déplacement du matériau filiforme.

3. Machine selon la revendication 1, caractérisée en ce que, dès la sortie du matériau en fil (5) en dehors des disques (6), ce matériau est guidé par un tube (17) qui prend appui par une première zone d'extrémité (18) adjacente à la sortie du matériau filiforme (5) en dehors des disques (6) contre un châssis fixe (21) entourant les disques (6) et s'articule latéralement par son autre extrémité (19) dans le couteau(24') basculant dans un plan vertical et que de plus le tube (17) est poussé en direction axiale par un ressort de compression (20) sous tension et est appliqué contre le couteau basculant (24').

4. Machine selon la revendication 3, caractérisée en ce que, pour l'avancement absolument rectiligne et sans ondulations du matériau en fil (5) jusque dans le manchon (31), les disques de transport (6) sont prévus très prés du dispositif de tronçonnage (2, 24') et qu'ainsi la longueur libre du matériau en fil (5) avançant impérativement d'un mouvement intermittent est très courte.

5. Machine selon la revendication 1, cractérisée en ce que le chariot (1) peut être déplacé selon un mouvement de va-et-vient par un maneton 32 et une manivelle (33).

6. Machine selon les revendications 1 et 2, caracté-, risée en ce que la pression d'application des disques (6) et des gorges (7) contre le matériau en fil (5) à faire avancer est réglable par un plongeur (15) actionné de préférence hydrauliquement ou pneumatiquement.

7. Machine selon les revendications 1 et 2, caractérisée en ce que les disques (6) et leurs montures (13) sont logés dans un châssis fixe (21) qui s'avance dans le chariot à mouvement de va-et-vient (1).

8. Machine selon les revendications 1 et 2, caractérisée en ce que les axes des galets (26) de l'ensemble de tronçonnage (2) se trouvent sur un arc de cercle dont le centre représente l'axe d'un arbre (27) sur lequel est monté l'ensemble de tronçonnage pour y pivoter et qu'au même arc de cercle appartient l'axe d'un arbre (28) portant les cames (29) (Fig. 11-12).

9. Machine selon la revendication 1, caractérisée en ce que le mouvement intermittent du manchon (31) est effectué par une vis sans fin à plusieurs filets (31').
